# EUROPÄISCHE PATENTSCHRIFT

(11) **EP 0 058 251 B1**
(45) Veröffentlichungstag und Bekanntmachung des Hinweises auf die Patenterteilung: **30.10.1985**
(21) Anmeldenummer: 81110477.7
(22) Anmeldetag: 16.12.1981
(51) Int. Cl.: C21C 5/44, F27D 1/16, C21B 7/06

(54) **Ausmauerungsvorrichtung für metallurgische Gefässe, insbesondere für Stahlwerkskonverter**
Relining apparatus for metallurgical vessels, especially for steel making converters
Appareil pour le garnissage de récipients métallurgiques, surtout pour convertisseurs d'aciérie

(30) Priorität: 07.02.1981 DE 3104377
(43) Veröffentlichungstag der Anmeldung: 25.08.1982
(73) Patentinhaber: MANNESMANN Aktiengesellschaft, 40027 Düsseldorf (DE)
(72) Erfinder: Heidemann, Wolfgang, D-4100 Duisburg (DE); Langlitz, Karlheinz, D-4330 Mülheim (DE)

## Beschreibung

Die Erfindung betrifft eine Ausmauerungsvorrichtung für metallurgische Gefäße, insbesondere für Stahlwerkskonverter, mit einer heb- und senkbaren Arbeitsplattform und auf dieser verfahrbaren Steintransportwagen, wobei auf der Arbeitsplattform zu mehreren Umfangsstellen der Ausmauerung Gleise verlaufen. Derlei Vorrichtungen dienen zum Ausbrechen und Neuzustellen von metallurgischen Gefäßen, deren Feuerfestfutter nach einer gewissen Anzahl von Chargen verschlissen ist. Bei solchen Vorrichtungen werden die Feuerfeststeine entweder von unten oder von oben in das neuzuzustellende metallurgische Gefäß transportiert, vorübergehend auf der Arbeitsplattform gelagert und von dieser aus in ihre vorherbestimmte Lage befördert. Der Arbeitsplattform ist daher stets eine Steintransportvorrichtung zugeordnet, die aus einem Steinaufzug besteht, falls die Steine, deren Gewicht zwischen 36 und 75 kg beträgt, vom Flur des Hüttenwerkes auf die Arbeitsplattform transportiert werden. Für die Zuführung der Steine von oben werden ähnliche Steintransportvorrichtungen eingesetzt. Wegen der zu vermeidenden Totzeiten im metallurgischen Betrieb ist der Transport der Steine von erheblicher Bedeutung, um das metallurgische Gefäß so schnell wie möglich wieder seinem Einsatz zuzuführen.

Von derartigen Vorrichtungen wird daher gefordert, die Zustellungsarbeit in metallurgischen Gefäßen zu erleichtern, die Zustellungszeiten zu vermindern und die Ausmauerungsleistung zu erhöhen. Diese Bedingungen können durch einen kontinuierlichen Transportfluß der Steine auf horizontalen und vertikalen Steinförderstrecken erfüllt werden. Durch Automatisierung des Steintransports sollen außerdem Arbeitskräfte eingespart bzw. für die Arbeiten auf der Arbeitsplatt= form freigemacht werden. Die Arbeiten auf der Arbeitsplattform werden daher durch die Gestaltung, den Aufbau und die Wirkungsweise der verwendeten Vorrichtung erheblich beeinflu- βt.

Es ist bekannt (DE-B-1227925), bei der Verwendung von Großformat-Steinen den Schwierigkeiten der Vermauerung infolge des großen Gewichtes entgegenzuwirken. Zu diesem Zweck ist es bekannt, auf der heb- und senkbaren Arbeitsplattform eine drehbare Plattform und ein fahrbares und mit einer Hubvorrichtung versehenes Steinsetzgerät anzuordnen.

Es versteht sich von selbst, daß die drehbare Plattform einen Drehantrieb erfordert. Im Hinblick auf die Größe des fahrbaren Steinsetzgerätes mit der Hubvorrichtung kann nur ein einziges derartiges Fahrzeug zu einem gegebenen Zeitpunkt eingesetzt werden. Dadurch entsteht die Schwierigkeit, daß jeweils nur an einer Stelle des auszumauernden Gefäßes gearbeitet werden kann. Diese Arbeitsweise entspricht nicht der eingangs erwähnten Forderung, die Zustellungszeiten zu vermindern und die Ausmauerungsleistung zu erhöhen.

Zum Stand der Technik zählt ferner ein Arbeitsbühnengerät (DE-A1-14 58 895) für Konverter mit senkrecht zueinander verlaufenden Schienen, die ihre Fortsetzung in festen Schienen auf einer Plattform und in ausziehbaren Verlängerungsstücken finden. Auf diesen Schienen sind jedoch lediglich Rollwagen verfahrbar, die zur Aufnahme von Paletten ausgebildet sind und mit Doppelrädern versehen sind, damit sie einem Spalt zwischen einer Aufzugsplattform und der Arbeitsbühne ohne Stoß überfahren können.

Der Erfindung liegt die Aufgabe zugrunde, ohne einen größeren Aufwand an angetriebenen Aggregaten eine höhere spezifische Ausmauerungsleistung zu erzielen, d. h. die Zustellungsarbeit in metallurgischen Gefäßen zu verbessern, die Zustellungszeiten zu vermindern und trotz der einfacheren Vorrichtung die Arbeit für das Personal zu erleichtern.

Die gestellte Aufgabe wird bei der eingangs bezeichneten Ausmauerungsvorrichtung dadurch gelöst, daß den Gleisen ein Steintransportwagen zugeordnet ist, daß jeder Steintransportwagen einen Hubtisch aufweist und daß dem Hubtisch eine in der jeweiligen Richtung des Gleises liegende, der Ausmauerung zugewandte, einstellbare Steinbrücke zugeordnet ist. Diese Vorrichtung gestattet, an mehreren Stellen der aufzumauernden Zustellung gleichzeitig zu arbeiten: Dadurch wird die spezifische Ausmauerungsleistung erhöht. Bei höherer Ausmauerungsleistung vermindert sich die Zustellungszeit. Die hierfür vorgesehene Vorrichtung ist außerdem einfach, erfordert keine besonders langen Montage- bzw. Demontagezeiten und ist entsprechend einfach zu handhaben. Die körperliche Beanspruchung des Personals hält sich außerdem in Grenzen, weil die Steine aufgrund der Steinbrücke ohne größeren Kraftaufwand bis in ihre Betriebslage geschoben werden können.

Eine auch bei kleineren metallurgischen Gefäßen anwendbare Lösung des erfindungsgemäßen Vorschlages besteht darin, daß zumindest zwei Steintransportwagen auf senkrecht zueinander verlaufenden Gleisen auf der Arbeitsplattform vorgesehen sind.

Vorteilhafterweise werden die zwischen den beiden Umfangsstellen der Ausmauerung befindlichen Mittenbereiche durch eine entsprechende Gestaltung der Steinbrücke erfaßt.

Eine andere den praktischen Gegebenheiten entsprechende Gestaltung der Ausmauerungsvorrichtung sieht vor, daß die Gleise für die Steintransportwagen vom Rand eines innerhalb der Arbeitsplattform mündenden Steintransportschachtes radial nach außen geführt sind. Die Steinpakete können daher ohne Schwierigkeiten auch auf den Steintransportwagen abgesetzt werden, ohne daß sich die einzelnen Steintransportwagen gegenseitig behindern. Der erfindungsgemäße Vorschlag berücksichtig daher auch eine zufälligerweise eintretende Situation, in der mehreren Steintransportwagen gleichzeitig Steinpakete durch die Steintransportvorrichtung zugeführt werden müssen.

Der Steintransport vom Hüttenflur aus kann ebenfalls erleichtert werden, indem zumindest ein Steintransportwagen mittels des Steinaufzugs auf die Höhe der Gleise hebbar ist.

Gemäß einem weiteren Merkmal der Erfindung ist vorgesehen, daß der Hubtisch zusammen mit der Steinbrücke am Steintransportwagen drehbar gelagert ist. Die Drehbarkeit des Hubtisches vergrößert den Aktionsbereich des Steintransportwagens bezüglich der zuzustellenden Ausmauerung erheblich.

Gemäß einer weiteren Ausgestaltungsform der Erfindung ist vorgesehen, daß der Hubtisch mittels Scherenlenkern und zwischen diesen befindlichem Kolben-Zylinder-Antrieb auf einer Drehscheibe des Steintransportwagens angeordnet ist. Diese Antriebsanordnung gestattet, in eingefahrener Lage des Hubtisches ganze Steinpakete aufzuladen und jeweils die oben befindliche Steinreihe in die Höhe der Steinbrücke zu heben. Demzufolge ist vom Bedienungspersonal der Vorrichtung keinerlei Hubarbeit zu leisten.

Eine weitere Voraussetzung für die angestrebte erhöhte spezifische Ausmauerungsleistung wird dadurch geschaffen, indem die Ladefläche des Hubtisches in der Größe einer sogenannten Euro- Palette (800 x 1 200 mm) ausgelegt ist. Die auf Paletten transportierten Steinpakete können daher unmittelbar von der Steintransportvorrichtung auf den Steintransportwagen mittels einer Kranvorrichtung umgesetzt werden.

Ein weiterer Aspekt der Erfindung besteht darin, daß die einstellbare Steinbrücke in bezug auf die jeweilige Ausmauerungs-Stirnfläche in ihrer Neigung verstellbar ist. Mit dieser einstellbaren Neigung wird der Höhenunterschied zwischen der wachsenden Ausmauerungshöhe und der eingestellten Höhe der Arbeitsplattform ausgeglichen.

Schließlich ist vorgesehen, daß die Steinbrücke mittels einem oder mehreren ansetzbaren und wieder lösbaren Brückenteilen in ihrer Länge veränderbar ist. Diese Maßnahme trägt einerseits dazu bei, zwischen zwei Steintransportwagen liegende Bereiche der Ausmauerung zu erreichen und andererseits eine radiale Vergrößerung bzw. Verkürzung des Abstandes zwischen der Arbeitsplattform und der Ausmauerung bei gewölbten Ausmauerungen zu berücksichtigen.

Ausführungsbeispiele der Erfindung sind in der Zeichnung dargestellt und werden im folgenden näher beschrieben. Es zeigen
Figur 1 einen senkrechten Querschnitt durch die Arbeitsplattform mit den darauf verfahrbaren Steintransportwagen sowie Teile der Ausmauerung eines metallurgischen Gefäßes im Vertikalschnitt,
Figur 2 einen Grundriß der Darstellung gemäß Fig. 1,
Figur 3 einen Grundriß entsprechend Fig. 2 für ein weiteres Ausführungsbeispiel.

Die erfindungsgemäße Ausmauerungsvorrichtung kann in einem Stahlwerkskonverter mit einem zylindrischen oder birnenförmigen Ausmauerungsprofil, in Hochöfen, Roheisenmischern, Gießpfannen und mit einer Ausmauerung versehenen Unterdruckgefäßen sowie in Sondergefäßen eingesetzt werden.

Die Ausmauerungsvorrichtung weist die Arbeitsplattform 1 mit kreisförmiger Arbeitsfläche 1a auf, die an weiter nicht dargestellten Hubvorrichtungen befestigt ist, wobei die Hubvorrichtungen die Arbeitsplattform 1 in hängender Konstruktionsweise von oben halten oder stehend von unten stützen.

Der nur mit strichpunktierten Linien angedeutete Steinaufzug 2 schließt sich an die Steintransportöffnung 1 b in der Arbeitsplattform 1 an.

Gemäß den Figuren 1 und 2 verlaufen auf der Arbeitsfläche 1a der Arbeitsplattform 1 Gleise 3 und 4, die zu den Umfangsstellen 5, 6, 7 und 8 (Fig. 3) der Ausmauerung 9 hin ausgerichtet sind. Auf den Gleisen sind Steintransportwagen 10, 11 (Fig. 2) bzw. 12 und 13 (Fig. 3) verfahrbar.

Die Steintransportwagen 10 bis 13 weisen jeweils einen Hubtisch 14 auf. In den Richtungen 3a bzw. 4a (bzw. in den Gegenrichtungen) ist die Steinbrücke 15 an jedem Steintransportwagen 10 bis 13 vorgesehen.

Die gewünschte Leistungssteigerung bei der Herstellung der Ausmauerung 9, die hinter dem Dauerfutter 9a und dem Blechmantel 9b aufzubauen ist, wird im Prinzip schon durch zwei Steintransportwagen 10 und 11 erreicht (Fig. 2), deren Gleise 3,und 4 in aufeinander senkrechten Richtungen 3a, 4a verlaufen. Nach Fertigstellung der Ausmauerung 9 im Bereich der Umfangsstellen 5 und 6 sind die Steinbrücken 15 an der rückwärtigen Seite der Steintransportwagen 10 und 11 zu befestigen, so daß die Steintransportwagen 10 und 11 (ggf. werden durchgehende Gleise 3 und 4 vorausgesetzt) an den Umfangsstellen 7 und 8 eingesetzt werden können. Weitere Lösungsmöglichkeiten werden noch beschrieben.

Sofern die Gleise 3 und 4 von der Steintransportöffnung 1b aus verlaufen und auch kein Kran für das Umsetzen von der einen Umfangsstelle auf eine gegenüberliegende eingesetzt werden soll, weist jeder Steintransportwagen 10 bis 13 eine Drehscheibe 16 auf. Der Hubtisch 15 lagert mittels Scherenlenkern 17a, 17b auf der Drehscheibe 16 und wird mittels eines schräg eingebauten Kolben-Zylinder-Antriebs 18 gehoben oder gekenkt. Die Ladefläche 19 des Hubtisches 14 weist die Größe einer sogenannten Euro-Palette auf, d. h. eine Ladefläche von 800 x 1 200 mm, so daß unzerlegte Euro-Paletten 20 mit kompakten Steinpaketen 21 verarbeitet werden können.

Die Steinbrücke 15 ist an dem Rahmenteil 22 über das Schwenkgelenk 23 befestigt und mittels der Kniehebel 24a, 24b in der Neigung einstellbar und feststellbar. Die Steinbrücke 15 ist außerdem vorteilhafterweise in der Form einer Zunge ausgebildet, wodurch das Ablegen der schweren Steine 9d auf der Ausmauerungs-Stirnfläche 9c erleichtert wird. Der Rahmenteil 22 kann außerdem demontierbar vorgesehen sein und an die rückwärtige Seite wieder angesetzt werden (nicht dargestellt).

Die Verwendung der Drehscheibe 16 gestattet demgegenüber eine .Schwenkung des Brückenteils 15 auf dem Kreisbogen 25, woraus sich die Reichweite des Brückenteils 15 ergibt. In Fig. 2 sind diese Endstellungen strichpunktiert angedeutet und mit 26 bzw. 27 bezeichnet, und in Fig. 3 erscheinen diese Endstellungen durch die strichpunktierten Umrisse der Steintransportwagen und sind nach links geschwenkt mit 27 und nach rechts geschwenkt mit 28 bezeichnet.

Aus diesen Endstellungen 26, 27 (Fig. 2) bzw. 27, 28 (Fig. 3) ergibt sich, daß die relativ schweren, von Hand zu bewegenden Steine 21a nur kurze Wege zu bewegen sind.

Aus Fig. 1 ergibt sich ferner, daß die Steintransportwagen 10 bis 13 bei abgeklappter Steinbrücke 15 (strichpunktiert gezeichnet) durch die Steintransportöffnung 1b mittels des Steinaufzugs 2 gehoden oder abgesenkt werden können. Das Beladen der Steintransportwagen 10 bis 13 kann daher vorteilhafterweise schon auf dem Hüttenflur erfolgen, so daß die Steintransportwagen auf dem Hüttenflur in den Steinaufzug 2 gefahren, danach gehoben und auf der Arbeitsfläche 1a zu den Umfangsstellen 5 bis 8 verbracht werden. In dieser Höhenlage wird die Steinbrücke 15 wieder in ihre Arbeitslage hochgeklappt.

## Patentansprüche

1. Ausmauerungsvorrichtung für metallurgische Gefäße, insbesondere für Stahlwerkskonverter, mit einer heb- und senkbaren Arbeitsplattform und auf dieser verfahrbaren Steintransportwagen, wobei auf der Arbeitsplattform (1) zu mehreren Umfangsstellen (5, 6, 7, 8) der Ausmauerung (9) Gleise (3, 4) verlaufen, dadurch gekennzeichnet,
daß den Gleisen (3, 4) jeweils ein Steintransportwagen (10, 11 bzw. 12, 13) zugeordnet ist,
daß jeder Steintransportwagen (10 bis 13) einen Hubtisch (14) aufweist und daß dem Hubtisch (14) eine in der jeweiligen Richtung (3a, 4a) des Gleises (3, 4) liegende, der Ausmauerung (9) zugewandte, einstellbare Steinbrücke (15) zugeordnet ist.

2. Ausmauerungsvorrichtung nach Anspruch 1, dadurch gekennzeichnet, daß zumindest zwei Steintransportwagen (10, 11) auf senkrecht zueinander verlaufenden Gleisen (3, 4) auf der Arbeitsplattform (1) vorgesehen sind.

3. Ausmauerungsvorrichtung nach den Ansprüchen 1 und 2, dadurch gekennzeichnet, daß die Gleise (3, 4) für die Steintransportwagen (10 bis 13) vom Rand eines innerhalb der Arbeitsplattform (1) mündenden Steintransportschachtes (1b) radial nach außen geführt sind.

4. Ausmauerungsvorrichtung nach den Ansprüchen-1 bis 3, dadurch gekennzeichnet, daß zumindest ein Steintransportwagen (10 bis 13) mittels des Steinaufzugs (2) auf die Höhe der Gleise (3, 4) hebbar ist.

5. Ausmauerungsvorrichtung nach den Ansprüchen 1 bis 4, dadurch gekennzeichnet, daß der Hubtisch (14) zusammen mit der Steinbrücke (15) am Steintransportwagen (10 bis 13) drehbar gelagert ist.

6. Ausmauerungsvorrichtung nach den Ansprüchen 1 bis 5, dadurch gekennzeichnet, daß der Hubtisch (14) mittels Scherenlenkern (17a, 17b) und zwischen diesen befindlichem Kolben-Zylinder-Antrieb (18) auf einer Drehscheibe (16) des Steintransportwagens (10 bis 13) angeordnet ist.

7. Ausmauerungsvorrichtung nach den Ansprüchen 1 bis 6, dadurch gekennzeichnet, daß die Ladefläche (19) des Hubtisches (14) in der Größe einer sogenannten Euro-Palette (800 x 1 200 mm) ausgelegt ist.

8. Ausmauerungsvorrichtung nach den Ansprüchen 1 bis 7, dadurch gekennzeichnet, daß die einstellbare Steinbrücke (15) in bezug auf die jeweilige Ausmauerungs-Stirnfläche (9c) in ihrer Neigung verstellbar ist.

9. Ausmauerungsvorrichtung nach den Ansprüchen 1 bis 8, dadurch gekennzeichnet, daß die Steinbrücke (15) mittels einem oder mehreren, ansetzbaren und wieder lösbaren Brückenteilen in ihrer Länge veränderbar ist.

## Claims

1. Lining device for metallurgical vessels, particularly for steelworks converters, with an elevating working platform upon which are traversing brick conveying cars, whereby tracks (3, 4) on the working platform (1) run to several circumferential positions (5, 6, 7, 8) of the lining, characterized by
the tracks (3, 4) each being allocated a brick conveying car (10, 11 or 12, 13),
each brick conveying car (10 to 13) having a lifting table (14) and the lifting table (14) being allocated an adjustable brick bridging table (15) lying in the respective direction (3a, 4a) of the tracks (3, 4) facing towards the lining (9).

2. Lining device to claim 1, characterized by at least two brick conveying cars (10, 11) being available on the tracks (3, 4) running perpendicular to each other on the working platform (1).

3. Lining device to claims 1 and 2, characterized by the tracks (3, 4) for the brick conveying cars (10 to 13) running radially outwards from the edge of a brick conveying shaft (1b) opening into the working platform (1).

4. Lining device to claims 1 to 3, characterized by at least one brick conveying car (10 to 13) being raisable up to the level of the tracks (3, 4) by means of the brick hoist (2).

5. Lining device to claims 1 to 4, characterized by the lifting table (14) together with the brick bridging table (15) being rotatably mounted on the brick conveying car (10 to 13).

6. Lining device to claims 1 to 5, characterized by the lifting table (14) being arranged on a turntable (16) of the brick conveying car (10 to 13) by means of scissor-type lifting bars (17a, 18a) with piston-cylinder actuation (18) located between them.

7. Lining device to claims 1 to 6, characterized by the loading area (19) of the lifting table (14) being designed to the size of the so-called Europalette (800 x 1 200 mm).

8. Lining device to claims 1 to 7, characterized by the adjustable brick bridging table (15) having an adjustable slope in relation to the respective lining face (9).

9. Lining device to claims 1 to 8, characterized by the brick bridging tables (15) being adjustable in their length by means of one or several attachable and detachable table elements.

## Revendications

1. Dispositif de garnissage pour cuves métallurgiques, de convertisseurs en particulier, muni d'une plate-forme de travail (1) que l'on peut abaisser ou remonter, comportant des rails (3, 4) menant le chariot à réfractaires à plusieurs points périphériques (5, 6, 7, 8) du garnissage (9) et présentant les caractéristiques suivantes :
sur chaque groupe de rails (3, 4) circule un chariot à réfractaires (10, 11 ou 12, 13)
chaque chariot à réfractaires (10 à 13) comporte un plateau de levage (14) prolongé dans le sens (3a, 4a) des rails (3, 4) par un pont à réfractaires (15) réglable et faisant face au garnissage (9).

2. Dispositif de garnissage selon revendication 1 dont la caractéristique est de présenter au moins deux chariots à réfractaires (10, 11) circulant sur les rails (3, 4) perpendiculaires de la plate-forme de travail (1).

3. Dispositif de garnissage selon revendications 1 et 2, présentant la caractéristique suivante, disposition radiale des rails (3, 4) des chariots à réfractaires (10 à 13), ces rails allant de l'orifice d'amenée (1b) des réfractaires débouchant sur la plate-forme de travail (1), vers la circonférence.

4. Dispositif de garnissage selon revendications 1 à 3, présentant la caractéristique suivante, au moins un chariot à réfractaires (10 à 13) peut être amené au niveau des rails (3, 4) à l'aide d'un monte-charge.

5. Dispositif de garnissage selon revendications 1 à 4, présentant la caractéristique suivante, le plateau de levage (14) avec le pont (15) du chariot à réfractaires (10 à 13) est mobile en rotation.

6. Dispositif de garnissage selon revendications 1 à 5, présentant la caractéristique suivante, le plateau de levage (14) repose sur une plaque tournante (16) du chariot à réfractaires (10 à 13) par l'intermédiaire de bras pliables (17a, 17b) et de l'entraînement par vérin à piston (18) placé entre ceux-ci.

7. Dispositif de garnissage selon revendications 1 à 6, présentant la caractéristique suivante, la surface de chargement (19) du plateau de levage (14) présente les mêmes dimensions qu'une palette « Euro (800 x 1 200 mm).

8. Dispositif de garnissage selon revendications 1 à 7, présentant la caractéristique suivante, l'inclinaison du pont à réfractaires (15) est réglable sur chaque front de garnissage (9c).

9. Dispositif de garnissage selon revendications 1 à 8, présentant la caractéristique suivante, possibilité de modification de la longueur du pont à réfractaires (15) par l'adjonction d'un ou plusieurs modules de pont amovibles.
